# EUROPÄISCHE PATENTSCHRIFT

(11) **EP 2 078 163 B1**
(45) Veröffentlichungstag und Bekanntmachung des Hinweises auf die Patenterteilung: **12.04.2017**
(21) Anmeldenummer: 07788028.4
(22) Anmeldetag: 30.07.2007
(51) Int. Cl.: F04C 2/18, F04C 15/00

(54) **ZAHNRADPUMPE MIT REDUZIERTEN DRUCKPULSATIONEN AUF DER FÖRDERSEITE**
GEAR PUMP WITH REDUCED PRESSURE IMPULSES ON THE CONVEYOR SIDE
POMPE À ENGRENAGE À PULSATIONS DE PRESSION RÉDUITES CÔTÉ REFOULEMENT

(30) Priorität: 28.09.2006 DE 102006045932
(43) Veröffentlichungstag der Anmeldung: 15.07.2009
(73) Patentinhaber: Robert Bosch GmbH, 70442 Stuttgart (DE)
(72) Erfinder: FUCHS, Alexander, 5421 Adnet (AT)
(86) Internationale Anmeldenummer: PCT/EP2007/057821
(87) Internationale Veröffentlichungsnummer: WO 2008/037525

(56) Entgegenhaltungen:
- DE-A1- 10 134 622
- JP-A- 2000 205 146
- JP-A- 2002 242 854
- US-A1- 2004 228 752

## Beschreibung

### Stand der Technik

Die Erfindung geht aus von einer Zahnradpumpe, insbesondere zum Fördern von Kraftstoff aus einem Kraftstoffvorratsbehälter zu einer Kraftstoffhochdruckpumpe, nach der Gattung des Anspruchs 1.

Eine solche Zahnradpumpe ist durch die US 2004/0228752 A1 bekannt. Diese Zahnradpumpe weist ein Gehäuse auf, in dem eine Pumpenkammer gebildet ist, in der ein Paar an ihrem Außenumfang miteinander kämmender Zahnräder angeordnet ist. Die Zahnräder fördern das zu fördernde Medium entlang zwischen deren Außenumfang und angrenzenden Umfangswänden der Pumpenkammer gebildeter Förderkanäle von einem Saugraum in einen Druckraum. Beim Betrieb der Zahnradpumpe gelangt jeweils zeitlich nacheinander beim einen Zahnrad eine Zahnlücke in den Druckraum und anschließend beim anderen Zahnrad eine Zahnlücke in den Druckraum. Der Drehwinkel der Zahnräder entsprechend diesem Abstand beträgt hierbei jeweils 360°/2z wobei z die Zähnezahl der Zahnräder ist.

Beim Eintreten einer Zahnlücke in den Druckraum wird dessen Volumen vergrößert, wodurch der Druck im Druckraum abfällt. Beim Betrieb der Zahnradpumpe ergeben sich somit Druckpulsationen im Druckraum, die eine Periode entsprechend dem halben Zahnteilungswinkel der Zahnräder aufweisen. Bei einer Zähnezahl z = 10 beträgt die Periode somit 18° bezogen auf die jeweiligen Drehachsen der Zahnräder. Das heißt, dass nach jeweils 18° Drehwinkel der Zahnräder eine Zahnlücke in den Druckraum eintritt und dessen Volumen vergrößert wird. Die Druckpulsationen führen zu einer hohen mechanischen Belastung der Zahnradpumpe, der durch eine die erforderliche Festigkeit aufweisende, teure Konstruktion der Zahnradpumpe Rechnung getragen werden muss. Die Druckpulsationen führen außerdem zu einer Verringerung des Liefergrads der Zahnradpumpe.

Durch die US 2004/0228752 A1 ist es bekannt die Umfangswände der Pumpenkammer in ihren zum Druckraum hin verlaufenden Winkelbereichen jeweils mit einer mit dem Druckraum verbundenen Nut zu versehen, durch die der radiale Abstand zwischen dem Außenumfang der Zahnräder und den Umfangswänden vergrößert ist, wobei der radiale Abstand zwischen dem Außenumfang der Zahnräder und den Umfangswänden im Bereich der Nuten unterschiedliche Werte annimmt. Hierdurch können die Amplituden der Druckpulsationen reduziert werden.

Durch die JP 2002 242854 A und die JP 2000 205146 A sind Zahnradpumpen bekannt, bei denen ebenfalls in den Umfangswänden der Pumpenkammer in ihren zum Druckraum hin verlaufenden Winkelbereichen jeweils eine mit dem Druckraum verbundene Nut vorgesehen ist, durch die der radiale Abstand zwischen dem Außenumfang der Zahnräder und den Umfangswänden vergrößert ist, wobei der radiale Abstand zwischen dem Außenumfang der Zahnräder und den Umfangswänden im Bereich der Nuten unterschiedliche Werte annimmt.

### Offenbarung der Erfindung

Der Erfindung liegt die Aufgabe zugrunde, eine Zahnradpumpe mit weiter reduzierten Amplituden der Druckpulsationen bereitzustellen.

Die erfindungsgemäße Zahnradpumpe mit den Merkmalen gemäss Anspruch 1 hat den Vorteil, dass durch die in unterschiedlichen Winkelabständen angeordneten Anfänge der Nuten in den Umfangswänden der Pumpenkammer eine weitere Reduktion der Druckpulsationen erreicht wird. Dadurch werden die mechanischen Belastung der Zahnradpumpe verringert, so dass diese kostengünstiger gefertigt werden kann. Außerdem wird der Liefergrad der Zahnradpumpe hierdurch verbessert.

In den abhängigen Ansprüchen sind vorteilhafte Ausgestaltungen und Weiterbildungen der erfindungsgemäßen Zahnradpumpe angegeben.

### Kurze Beschreibung der Zeichnungen

Ein Ausführungsbeispiel der Erfindung ist in der Zeichnung dargestellt und in der nachfolgenden Beschreibung näher erläutert. Es zeigen
- Fig. 1: eine Zahnradpumpe in einem Querschnitt und
- Fig. 2: den Verlauf von Druckpulsationen im Druckraum der Zahnradpumpe.

### Ausführungsformen der Erfindung

In Fig. 1 ist eine Zahnradpumpe dargestellt, die insbesondere zum Fördern von Kraftstoff aus einem Kraftstoffvorratsbehälter zu einer Hochdruckpumpe eines Kraftstoffeinspritzsystems einer Brennkraftmaschine eines Kraftfahrzeugs dient. Die Zahnradpumpe weist ein mehrteiliges Gehäuse mit einem Gehäuseteil 10 auf, in dem eine Pumpenkammer 12 gebildet ist. In der Pumpenkammer 12 ist ein Paar an ihrem Außenumfang miteinander kämmender Zahnräder 14, 16 angeordnet, die jeweils eine Stirnverzahnung aufweisen. Das Zahnrad 14 ist um eine Achse 15 drehbar und das Zahnrad 16 ist um eine Achse 17 drehbar gelagert. Eines der Zahnräder 14, 16, beispielsweise das Zahnrad 14 wird in nicht näher dargestellter Weise um seine Drehachse 15 umlaufend in einer Drehrichtung 18 angetrieben und treibt über seinen Zahneingriff das andere Zahnrad 16 um dessen Drehachse 17 in einer Drehrichtung 19 rotierend an.

Die Pumpenkammer 12 weist den Außenumfängen der Zahnräder 14, 16 zugewandte Umfangswände 20, 22 auf, die entsprechend konkav gekrümmt sind. Die Zahnräder 14, 16 befinden sich etwa in der Mitte der Pumpenkammer 12 in Eingriff, wobei ausgehend vom Zahneingriff der Zahnräder 14, 16 auf der in die Drehrichtungen 18, 19 weisenden Seite ein Saugraum 24 in der Pumpenkammer 12 gebildet ist und auf der entgegen der Drehrichtungen 18, 19 weisenden Seite ein Druckraum 26 in der Pumpenkammer 12 gebildet ist. Ausgehend vom Saugraum 24 ist zwischen dem Außenumfang des jeweiligen Zahnrads 14, 16 und der angrenzenden Umfangswand 20, 22 der Pumpenkammer 12 jeweils ein Förderkanal 28, 30 gebildet. Beim Betrieb der Zahnradpumpe wird durch die Zahnräder 14, 16 Kraftstoff aus dem Saugraum 24 entlang der Förderkanäle 28, 30 in ihren Zahnlücken in den Druckraum 26. In den Saugraum 24 mündet ein Zulauf vom Kraftstoffvorratsbehälter her und vom Druckraum 26 führt eine Verbindung zur Kraftstoffhochdruckpumpe ab.

In der dem Zahnrad 14 zugewandten Umfangswand 20 der Pumpenkammer 12 ist eine Nut 32 ausgebildet, durch die der radiale Abstand zwischen dem Außenumfang des Zahnrads 14 und der Umfangswand 20 vergrößert ist. Die erste Nut 32 erstreckt sich in Drehrichtung 18 des Zahnrads 14 bis zum Beginn des Druckraums 26. In einem ersten Winkelbereich α₁ der ersten Nut 32 ist zwischen der Umfangswand 20 und dem ersten Zahnrad 14 ein radialer Abstand Aᵣ₁ vorhanden. In einem zweiten Winkelbereich α₂ der ersten Nut 32 ist zwischen der Umfangswand 20 und dem ersten Zahnrad 14 ein radialer Abstand Aᵣ₂vorhanden, wobei Aᵣ₁ ungleich Aᵣ₂. Bei dem in Figur 1 dargestellten Ausführungsbeispiel ist Aᵣ₁ größer Aᵣ₂.

In der dem Zahnrad 16 zugewandten Umfangswand 22 der Pumpenkammer 12 ist eine zweit Nut 34 ausgebildet, durch die der radiale Abstand zwischen dem Außenumfang des Zahnrads 16 und der Umfangswand 22 vergrößert ist. Die zweite Nut 34 erstreckt sich in Drehrichtung 19 des Zahnrads 16 bis zum Beginn des Druckraums 26. In einem ersten Winkelbereich β₁ der zweiten Nut 34 ist zwischen der Umfangswand 22 und dem zweiten Zahnrad 16 ein radialer Abstand Aᵣ₁ vorhanden. In einem zweiten Winkelbereich β₂ der zweiten Nut 34 ist zwischen der Umfangswand 22 und dem ersten Zahnrad 14 ein radialer Abstand Aᵣ₂vorhanden, wobei Aᵣ₁ ungleich Aᵣ₂. Bei dem in Figur 1 dargestellten Ausführungsbeispiel ist Aᵣ₁ größer Aᵣ₂.

Bezogen auf die Drehachse 15, 17 des jeweiligen Zahnrads 14, 16 sind die Enden der Nuten 32, 34 im Druckraum 26 zumindest annähernd gleich angeordnet und die Anfänge der Nuten 32, 34 sind in unterschiedlichen Winkelabständen α bzw. β von den Enden entfernt angeordnet.

Durch diese Ausbildung der Nuten 32, 34 wird eine weitere Reduktion der Druckpulsationen erreicht. Alternativ ist der gleiche Effekt auch durch eine gezielte Anordnung mehrerer Nuten mit jeweils konstantem Querschnitt zu erreichen. Allerdings ist diese Variante aufwändiger in der Herstellung und neigt eher zu Kavitation.

Um Kavitationserscheinungen zu verhindern sind die Übergangsbereiche 36 zwischen den ersten Winkelbereichen α₁, β₁ einerseits und den zweiten Winkelbereichen α₂, β₂ verrundet. In einer vereinfachten Ausführungsform können die Übergangsbereiche 36 auch verkürzt werden oder sogar ganz entfallen.

In Fig. 2 ist die Amplitude der Druckpulsationen im Druckraum 26 über der Drehzahl n der Zahnradpumpe dargestellt. Mit einer ersten Linie 38 ist die Amplitude der Druckpulsationen einer Zahnradpumpe nach dem Stand der Technik. Mit einer zweiten Linie 40 ist die Amplitude der Druckpulsationen einer erfindungsgemäßen Zahnradpumpe dargestellt.

Durch den Vergleich der ersten Linie 38 und der zweiten Linie 40 wird unmittelbar deutlich, dass die Amplituden der Druckpulsationen bei der erfindungsgemäßen Zahnradpumpe gegenüber der aus der DE 101 345 622 A1 bekannten Zahnradpumpe nochmals deutlich reduziert werden konnten. Dadurch kann die erfindungsgemäße Zahnradpumpe nicht nur leichter gebaut und kostengünstiger hergestellt werden, sondern die Druckregelung wird im Niederdruckbereich der Kraftstoffeinspritzanlage aber auch auf der Saugseite einer nachgeschalteten Kraftstoffhochdruckpumpe verbessert.

## Patentansprüche

1. Zahnradpumpe, insbesondere zum Fördern von Kraftstoff aus einem Kraftstoffvorratstank zu einer Kraftstoffhochdruckpumpe, mit einem Gehäuse (10), in dem eine Pumpenkammer (12) gebildet ist, in der ein Paar miteinander kämmender Zahnräder (14, 16) angeordnet ist, die das zu fördernde Medium entlang zwischen deren Außenumfängen und an diese angrenzenden Umfangswänden (20, 22) der Pumpenkammer (12) gebildeten Förderkanälen (28, 30) aus einem Saugraum (24) in einen Druckraum (26) fördern, wobei die Umfangswände (20, 22) der Pumpenkammer (12) in ihren zum Druckraum (26) hin verlaufenden Winkelbereichen (α, β) jeweils eine mit dem Druckraum (26) verbundene Nut (32, 34) aufweisen, durch die der radiale Abstand zwischen dem Außenumfang der Zahnräder (14, 16) und den Umfangswänden (20, 22) vergrößert ist, wobei der radiale Abstand (Aᵣ₁, Aᵣ₂) zwischen dem Außenumfang der Zahnräder (14, 16) und den Umfangswänden (20, 22) im Bereich der Nuten (32, 34) verschiedene Werte annimmt, **dadurch gekennzeichnet, dass** bezogen auf die Drehachse (15, 17) des jeweiligen Zahnrads (14, 16) die Enden der Nuten (32, 34) im Druckraum (26) zumindest annähernd gleich angeordnet sind und die Anfänge der Nuten (32, 34) in unterschiedlichen Winkelabständen (α, β) von den Enden entfernt angeordnet sind.

2. Zahnradpumpe nach Anspruch 1, **dadurch gekennzeichnet, dass** innerhalb eines ersten Winkelbereichs (α₁) einer ersten Nut (32) der radiale Abstand (Aᵣ₁) zwischen dem Außenumfang eines ersten Zahnrads (14) und der Umfangswand (20) im Bereich der ersten Nut (32) größer ist als der radiale Abstand (Aᵣ₂) zwischen dem Außenumfang eines ersten Zahnrads (14) und der Umfangswand (20) innerhalb eines zweiten Winkelbereichs (α₂) einer ersten Nut (32).

3. Zahnradpumpe nach Anspruch 2, **dadurch gekennzeichnet, dass** der erste Winkelbereich (α₁) näher an den Druckraum (26) als der zweite Winkelbereich (α₂) angeordnet ist.

4. Zahnradpumpe nach einem der vorhergehenden Ansprüche, **dadurch gekennzeichnet, dass** innerhalb eines ersten Winkelbereichs (β₁) einer zweiten Nut (34) der radiale Abstand (Aᵣ₁) zwischen dem Außenumfang eines zweiten Zahnrads (16) und der Umfangswand (20) im Bereich der zweiten Nut (34) größer ist als der radiale Abstand (Aᵣ₂) zwischen dem Außenumfang des zweiten Zahnrads (16) und der Umfangswand (20) innerhalb eines zweiten Winkelbereichs (β₂) der zweiten Nut (34).

5. Zahnradpumpe nach Anspruch 4, **dadurch gekennzeichnet, dass** der erste Winkelbereich (β₁) näher an den Druckraum (26) als der zweite Winkelbereich (β₂) angeordnet ist.

6. Zahnradpumpe nach einem der vorhergehenden Ansprüche, **dadurch gekennzeichnet, dass** die Übergänge (36) von den ersten Winkelbereichen (α₁, β₁) zu den zweiten Winkelbereichen (α₂, β₂) verrundet sind.

7. Zahnradpumpe nach einem der vorhergehenden Ansprüche, **dadurch gekennzeichnet, dass** die ersten Winkelbereiche (α₁, β₁) und/oder die zweiten Winkelbereiche (α₂, β₂) größer oder annähernd gleich der Teilung der Zahnräder (14, 16) sind.

8. Zahnradpumpe nach einem der vorhergehenden Ansprüche, **dadurch gekennzeichnet, dass** der erste Winkelbereich (α₁) der ersten Nut (32) etwa gleich groß wie der erste Winkelbereich (β₁) der zweiten Nut (34) ist.

9. Zahnradpumpe nach einem der vorhergehenden Ansprüche, **dadurch gekennzeichnet, dass** der zweite Winkelbereich (α₂) der ersten Nut (32) etwa gleich groß wie der zweite Winkelbereich (β₂) der zweiten Nut (34) ist.

10. Zahnradpumpe nach einem der vorhergehenden Ansprüche, **dadurch gekennzeichnet, dass** die Winkelbereiche (α, β), über die sich die Nuten (32, 34) erstrecken, derart bestimmt sind, dass zumindest annähernd gleichzeitig bei beiden Zahnrädern (14, 16) jeweils eine Zahnlücke bzw. ein Zahn in Überdeckung mit der jeweiligen Nut (32, 34) gelangt.

## Claims

1. Gearwheel pump, in particular for delivering fuel from a fuel reservoir to a high-pressure fuel pump, having a housing (10) in which there is formed a pump chamber (12) in which a pair of intermeshing gearwheels (14, 16) is arranged, which gearwheels deliver the medium for delivery from a suction chamber (24) into a pressure chamber (26) along delivery ducts (28, 30) which are formed between the outer circumferences of said gearwheels and circumferential walls (20, 22) adjoining said outer circumferences, of the pump chambers (12), wherein the circumferential walls (20, 22) of the pump chambers (12) have, in their angular regions (α, β) running toward the pressure chamber (26), in each case one groove (32, 34) which is connected to the pressure chamber (26) and by means of which the radial distance between the outer circumference of the gearwheels (14, 16) and the circumferential walls (20, 22) is enlarged, wherein the radial distance (Aᵣ₁, Aᵣ₂) between the outer circumference of the gearwheels (14, 16) and the circumferential walls (20, 22) assumes different values in the region of the grooves (32, 34), **characterized in that**, in relation to the axis of rotation (15, 17) of the respective gearwheel (14, 16), the end points of the grooves (32, 34) in the pressure chamber (26) are arranged at least approximately equally, and the starting points of the grooves (32, 34) are arranged so as to be spaced apart from the ends by different angular distances (α, β).

2. Gearwheel pump according to Claim 1, **characterized in that**, within a first angular region (α₁) of a first groove (32), the radial distance (Aᵣ₁) between the outer circumference of a first gearwheel (14) and the circumferential wall (20) in the region of the first groove (32) is greater than the radial distance (Aᵣ₂) between the outer circumference of a first gearwheel (14) and the circumferential wall (20) within a second angular region (α₂) of a first groove (32).

3. Gearwheel pump according to Claim 2, **characterized in that** the first angular region (α₁) is arranged closer to the pressure chamber (26) than the second angular region (α₂).

4. Gearwheel pump according to one of the preceding claims, **characterized in that**, within a first angular region (β₁) of a second groove (34), the radial distance (Aᵣ₁) between the outer circumference of a second gearwheel (16) and the circumferential wall (20) in the region of the second groove (34) is greater than the radial distance (Aᵣ₂) between the outer circumference of the second gearwheel (16) and the circumferential wall (20) within a second angular region (β₂) of the second groove (34).

5. Gearwheel pump according to Claim 4, **characterized in that** the first angular region (β₁) is arranged closer to the pressure chamber (26) than the second angular region (β₂).

6. Gearwheel pump according to one of the preceding claims, **characterized in that** the transitions (36) from the first angular regions (α₁, β₁) to the second angular regions (α₂, β₂) are rounded.

7. Gearwheel pump according to one of the preceding claims, **characterized in that** the first angular regions (α₁, β₁) and/or the second angular regions (α₂, β₂) are greater than or approximately equal to the pitch of the gearwheels (14, 16).

8. Gearwheel pump according to one of the preceding claims, **characterized in that** the first angular region (α₁) of the first groove (32) is of approximately the same size as the first angular region (β₁) of the second groove (34).

9. Gearwheel pump according to one of the preceding claims, **characterized in that** the second angular region (α₂) of the first groove (32) is approximately the same size as the second angular region (β₂) of the second groove (34).

10. Gearwheel pump according to one of the preceding claims, **characterized in that** the angular regions (α, β) over which the grooves (32, 34) extend are defined such that a respective tooth gap or tooth of both gearwheels (14, 16) enters into a position of overlap with the respective groove (32, 34) at least approximately simultaneously.

## Revendications

1. Pompe à engrenages, en particulier pour refouler du carburant provenant d'un réservoir de carburant vers une pompe à carburant haute pression, comprenant un boîtier (10) dans lequel est formée une chambre de pompe (12) dans laquelle est disposée une paire de roues dentées s'engrenant l'une avec l'autre (14, 16), qui refoulent le fluide à transporter le long de canaux de transport (28, 30) formés entre leur périphérie extérieure et les parois périphériques adjacentes à celles-ci (20, 22) de la chambre de pompe (12) depuis un espace d'aspiration (24) dans un espace de pression (26), les parois périphériques (20, 22) de la chambre de pompe (12) présentant, dans leurs plages angulaires (α, β) s'étendant vers l'espace de pression (26), à chaque fois une rainure (32, 34) connectée à l'espace de pression (26), par laquelle la distance radiale entre la périphérie extérieure des roues dentées (14, 16) et les parois périphériques (20, 22) est augmentée, la distance radiale (Aᵣ₁, Aᵣ₂) entre la périphérie extérieure des roues dentées (14, 16) et les parois périphériques (20, 22) adoptant des valeurs différentes dans la région des rainures (32, 34), **caractérisée en ce que**, par rapport à l'axe de rotation (15, 17) de la roue dentée respective (14, 16), les extrémités des rainures (32, 34) sont disposées au moins approximativement de manière identique dans l'espace de pression (26) et les débuts des rainures (32, 34) sont disposés à distance des extrémités à des distances angulaires différentes (α, β).

2. Pompe à engrenages selon la revendication 1, **caractérisée en ce que**, dans une première plage angulaire (α₁) d'une première rainure (32), la distance radiale (Aᵣ₁) entre la périphérie extérieure d'une première roue dentée (14) et la paroi périphérique (20) dans la région de la première rainure (32) est supérieure à la distance radiale (Aᵣ₂) entre la périphérie extérieure d'une première roue dentée (14) et la paroi périphérique (20) dans une deuxième plage angulaire (α₂) d'une première rainure (32).

3. Pompe à engrenages selon la revendication 2, **caractérisée en ce que** la première plage angulaire (α₁) est disposée plus près de l'espace de pression (26) que la deuxième plage angulaire (α₂).

4. Pompe à engrenages selon l'une quelconque des revendications précédentes, **caractérisée en ce que**, dans une première plage angulaire (β₁) d'une deuxième rainure (34), la distance radiale (Aᵣ₁) entre la périphérie extérieure d'une deuxième roue dentée (16) et la paroi périphérique (20) dans la région de la deuxième rainure (34) est supérieure à la distance radiale (Aᵣ₂) entre la périphérie extérieure de la deuxième roue dentée (16) et la paroi périphérique (20) dans une deuxième plage angulaire (β₂) de la deuxième rainure (34).

5. Pompe à engrenages selon la revendication 4, **caractérisée en ce que** la première plage angulaire (β₁) est disposée plus près de l'espace de pression (26) que la deuxième plage angulaire (β₂).

6. Pompe à engrenages selon l'une quelconque des revendications précédentes, **caractérisée en ce que** les transitions (36) des premières plages angulaires (α₁, β₁) aux deuxièmes plages angulaires (α₂, β₂) sont arrondies.

7. Pompe à engrenages selon l'une quelconque des revendications précédentes, **caractérisée en ce que** les premières plages angulaires (α₁, β₁) et/ou les deuxièmes plages angulaires (α₂, β₂) sont supérieures ou approximativement égales à la division entre les roues dentées (14, 16).

8. Pompe à engrenages selon l'une quelconque des revendications précédentes, **caractérisée en ce que** la première plage angulaire (α₁) de la première rainure (32) est approximativement identique à la première plage angulaire (β₁) de la deuxième rainure (34).

9. Pompe à engrenages selon l'une quelconque des revendications précédentes, **caractérisée en ce que** la deuxième plage angulaire (α₂) de la première rainure (32) est approximativement identique à la deuxième plage angulaire (β₂) de la deuxième rainure (34).

10. Pompe à engrenages selon l'une quelconque des revendications précédentes, **caractérisée en ce que** les plages angulaires (α, β) sur lesquelles s'étendent les rainures (32, 34) sont prévues de telle sorte qu'au moins approximativement simultanément pour les deux roues dentées (14, 16), à chaque fois un espace entre les dents ou une dent parvienne en coïncidence avec la rainure respective (32, 34).
